# FASCICULE DE BREVET EUROPEEN

(11) **EP 1 113 352 B1**
(45) Date de publication et mention de la délivrance du brevet: **17.02.2010**
(21) Numéro de dépôt: 00403691.9
(22) Date de dépôt: 28.12.2000
(51) Int. Cl.: G05F 1/569

(54) **Dispositif de régulation**
Steuervorrichtung
Regulation device

(30) Priorité: 29.12.1999 FR 9916674
(43) Date de publication de la demande: 04.07.2001
(73) Titulaire: STMicroelectronics S.A., 92120 Montrouge (FR)
(72) Inventeur: Micheli, Laurent, 38920 Crolles (FR)
(74) Mandataire: Casalonga, Axel

(56) Documents cités:
- EP-A- 0 756 222
- DE-A- 19 739 246
- DE-C- 4 337 229
- US-A- 4 899 098
- US-A- 5 047 751

## Description

La présente invention concerne le domaine des régulateurs de tension, du type fournissant une tension continue constante tout en étant eux-mêmes alimentés par une tension continue susceptible de varier.

De façon classique, un régulateur devant fournir en sortie une tension de 3,3 volts sera alimenté avec une tension continue, par exemple comprise entre 5,1 et 9,5 volts. La limite supérieure d'alimentation d'un régulateur dépend essentiellement de la technologie des composants actifs dont il est pourvu.

Le document US 5 047 751 décrit un circuit de surveillance de la tension d'une alimentation, comprenant deux lignes d'alimentation, une source de tension de référence, deux comparateurs et un transistor de commutation monté entre les deux comparateurs. Un signal d'alarme indiquant si la tension d'alimentation est normale ou anormale est obtenu en sortie du deuxième comparateur pour protéger contre une surtension. Un tel circuit provoque la remise à zéro d'un circuit de commande auquel il est relié, ce qui se traduit par une interruption de fonctionnement.

La présente invention a pour objet de proposer un régulateur de tension ne se détruisant pas lorsque la tension à laquelle il est soumis dépasse la tension de claquage de ses composants actifs.

Le dispositif de régulation, selon l'invention, est alimenté par une tension variable Vᵥ et est destiné à fournir une tension constante pour l'alimentation d'éléments consommateurs. Le dispositif comprend un élément de régulation fournissant en sorte une tension régulée, un moyen de comparaison de la tension variable Vᵥ à une tension de référence V_{réf}, un moyen de division de la tension variable Vᵥ par un facteur k₁, et un moyen de commutation apte à alimenter l'élément de régulation par une tension Vᵣ égale, soit à la tension variable Vᵥ, soit à la tension variable divisée Vᵥ/k_{1,} le moyen de commutation étant commandé par le moyen de comparaison de façon que l'élément de régulation soit alimenté par la tension variable Vᵥ si ladite tension variable Vᵥ est inférieur à un seuil prédéterminé et par la tension variable divisée Vᵥ/k₁ si ladite tension variable Vᵥ est supérieure à un seuil prédéterminé ₗa tension variable Vᵥ étant susceptible de prendre des valeurs supérieures à celles que sont capables de supporter les composants actifs du dispositif.

Avantageusement, le moyen de comparaison comprend un moyen de division de la tension variable Vᵥ par un facteur k₂ pour obtenir une tension de comparaison V_{comp}=Vᵥ/k₂, et un amplificateur monté en comparateur recevant sur une entrée la tension de comparaison V_{comp} et sur l'autre entrée la tension de référence V_{réf} pour émettre en sortie un signal de commande V₊ commandant la mise en circuit fermé du moyen de commutation (4) entre la sortie du moyen de division (3) et l'élément de régulation (1) si la tension de comparaison V_{comp} est supérieure à la tension de référence V_{réf} et commandant la mise en circuit fermé du moyen de commutation (4) entre l'élément de tension d'alimentation Vᵥ et l'élément de régulation (1) si la tension de comparaison V_{comp} est inférieure à la tension de référence V_{réf}.

Le dispositif peut comprendre un inverseur monté à la sortie de l'amplificateur pour obtenir un signal de commande inverse V_. Le moyen de division par le facteur k₂ peut comprendre au moins deux résistances montées en série entre la tension variable Vᵥ et la masse.

Le moyen de division par le facteur k₁ peut comprendre au moins deux résistances montées en série entre la tension variable Vᵥ et la masse.

Le moyen de division par le facteur k₁ et le moyen de division par le facteur k₂ peuvent comprendre au moins une résistance commune.

Avantageusement, le moyen de commutation comprend un premier transistor dont une borne est connectée à l'entrée du dit moyen de commutation et voit la tension variable Vᵥ, une autre borne est connectée à la sortie du dit moyen de commutation et voit la tension Vᵣ, et une borne de commande reliée à un moyen de commande générant une tension apte à rendre le premier transistor passant si la condition de tension n'est pas satisfaite ou bloqué si la condition de tension est satisfaite. Le premier transistor peut être de type MOS.

Dans un mode de réalisation de l'invention, le moyen de commutation comprend au moins un deuxième transistor dont une borne est connectée à l'entrée du dit moyen de commutation et voit la tension variable Vᵥ, une autre borne est connectée à la sortie du dit moyen de commutation et voit la tension Vᵣ, et une borne de commande voit une tension de commande égale à la tension variable divisée Vᵥ/k₁ apte à bloquer le deuxième transistor si la condition de tension n'est pas satisfaite et à le rendre passant si la condition de tension est satisfaite de façon que la tension Vᵣ soit égale à la tension variable divisée Vᵥ/k₁.

Le deuxième transistor peut être remplacé par un montage cascode de plusieurs transistors, par exemple bipolaires, pour fournir plus de courant en sortie du moyen de commutation.

Avantageusement, le moyen de commande du premier transistor comprend un troisième transistor commandé par une tension de sortie du moyen de comparaison et un quatrième transistor commandé par l'inverse de la dite tension de sortie du moyen de comparaison, le troisième transistor étant connecté par une borne à la masse et par une autre borne à la sortie du moyen de commutation voyant la tension Vᵣ par l'intermédiaire de deux résistances R21 et R22 en série, le point commun auxdites deux résistances voyant la tension Vᵣ si la condition de tension n'est pas satisfaite et une tension égale à Vᵣ *R21/(R21+R22) si la condition de tension est satisfaite. Le quatrième transistor est connecté par une borne à la masse et par une autre borne à la sortie du moyen de commutation par l'intermédiaire d'un cinquième transistor dont la borne de commande est connectée au point commun aux dites deux résistances, le cinquième transistor étant passant si la condition de tension est satisfaite et bloqué si la condition de tension n'est pas satisfaite, de façon que le point commun aux quatrième et cinquième transistors voit une tension sensiblement nulle si la condition de tension n'est pas satisfaite et au moins égale à la tension Vᵣ si la condition de tension est satisfaite. Les troisième et quatrième transistors peuvent être du type MOS avec leur source mise à la masse. Le cinquième transistor peut être du type MOS avec la source soumise à la tension Vᵣ.

Avantageusement, le moyen de commande du premier transistor comprend, en outre, un sixième transistor pourvu d'une borne connectée au point commun aux quatrième et cinquième transistors, l'autre borne et la borne de commande étant court-circuitées et reliées à la sortie du moyen de commutation voyant la tension Vᵣ par l'intermédiaire de deux résistances R27 et R28 en série, le sixième transistor étant passant si la condition de tension n'est pas satisfaite et bloqué si la condition de tension est satisfaite, le point commun aux dites deux résistances R27 et R28 voyant la tension Vᵣ *R27/(R27+R28) si la condition de tension n'est pas satisfaite et la tension Vᵣ si la condition de tension est satisfaite. Un septième transistor est pourvu d'une borne de commande connectée au point commun aux dites deux résistances R27 et R28, d'une borne connectée au point commun aux quatrième et cinquième transistors, et d'une autre borne connectée au point commun aux quatrième et cinquième transistors par l'intermédiaire d'une résistance R33, l'autre borne du septième transistor étant également connectée à la borne de commande du premier transistor du moyen de commutation par l'intermédiaire d'une résistance R32, une résistance R31 reliant la borne de commande du premier transistor et l'entrée du moyen de commutation voyant la tension variable Vᵥ, de façon que le septième transistor soit passant si la condition de tension n'est pas satisfaite, la borne de commande du premier transistor étant soumise à une tension sensiblement égale à Vᵥ*R32/(R31+R32) apte à le rendre passant, et que le septième transistor soit bloqué si la condition de tension est satisfaite, la borne de commande du premier transistor étant soumise à une tension sensiblement égale à Vᵥ apte à le bloquer.

Le sixième transistor peut être de type bipolaire à collecteur et base court-circuités. Le septième transistor peut être de type bipolaire avec le collecteur relié au point commun aux résistances R32 et R33.

A titre d'exemple, un régulateur peut être réalisé en technologie HF5 CMOS pour laquelle la tension de claquage se situe aux alentours de 15 volts. Le principe général est de détecter la tension appliquée par rapport à un seuil de 12,5 volts au moyen d'un pont résistif et d'un comparateur et de commuter la structure de régulation en maintenant un fonctionnement normal si la tension est inférieure à 12 volts et en divisant la tension appliquée si elle est supérieure à 12 volts. Ainsi, non seulement le régulateur est protégé contre la destruction en cas de tension d'alimentation trop forte, mais encore le régulateur continue à fonctionner de façon satisfaisante à une tension supérieure à la tension de claquage. Le régulateur est conçu de façon qu'aucun de ses composants susceptibles de claquer aux alentours de 15 volts ne soit soumis à une telle tension.

L'invention a également pour objet un procédé de régulation destiné à fournir une tension constante pour l'alimentation d'éléments consommateurs à partir d'une tension variable Vᵥ, procédé dans lequel on compare la tension variable Vᵥ à une tension de référence V_{réf}, on divise la tension variable Vᵥ par un facteur k₁, et on alimente l'élément de régulation par une tension Vᵣ égale soit à la tension variable Vᵥ, soit à la tension variable divisée Vᵥ/k₁ par commutation entre les deux tensions, la commutation étant commandée en fonction de la comparaison de façon que l'élément de régulation soit alimenté par la tension variable Vᵥ si une condition de tension n'est pas satisfaite et par la tension variable divisée Vᵥ/k₁ si la condition de tension est satisfaite, la tension variable Vᵥ étant susceptible de prendre des valeurs supérieures à celles que sont capables de supporter les composants actifs du dispositif.

L'invention s'applique au domaine automobile, en particulier pour les sacs gonflables de sécurité. Ainsi, on peut réaliser un régulateur supportant une tension d'alimentation supérieure à celle permise normalement par la technologie utilisée, ce qui présente de nombreux avantages en termes de choix de technologie, de réduction de la surface de silicium utilisée et d'optimisation. En effet, dans le cas d'une automobile, le régulateur est normalement alimenté à partir d'une batterie d'un alternateur fonctionnant en 12 volts. Toutefois, en cas de débranchement de la batterie, la tension de sortie de l'alternateur risque d'atteindre des valeurs beaucoup plus élevées. Le réseau électrique du véhicule est également soumis au rayonnement dû à la haute tension utilisée par les bougies d'allumage du moteur. Il en résulte qu'un régulateur monté dans une automobile doit être apte à supporter des tensions allant jusqu'à 25 volts.

La présente invention sera mieux comprise à l'étude de la description détaillée d'un mode de réalisation pris à titre d'exemple nullement limitatif et illustré par les dessins annexés, sur lesquels :
la figure 1 est un schéma de principe du dispositif de régulation conforme à l'invention;
la figure 2 est un schéma général du moyen de comparaison; et
la figure 3 est un schéma du moyen de commutation.

Comme on peut le voir sur la figure 1, le dispositif de régulation comprend un élément de régulation 1 de type classique, alimenté par une tension continue susceptible de varier entre 5,1 et 12,5 volts et fournissant en sortie une tension régulée de 3,3 volts. Le dispositif de régulation comprend également un module de référence 2 fournissant à l'élément de régulation une tension de référence, lui permettant d'élaborer la tension régulée.

Le dispositif de régulation comprend un moyen de division 3 de la tension d'alimentation Vᵥ, celle-ci étant comprise entre 5,1 et 25 volts. Dans l'exemple illustré, le moyen de division 3 divise la tension d'alimentation par deux. Le dispositif de régulation comprend aussi un moyen de commutation 4 dont une entrée est reliée directement à la tension d'alimentation Vᵥ comprise entre 5,1 et 25 volts, une autre entrée est reliée à la sortie du moyen de division 3 et voit une tension Vᵣ comprise entre 5,1 et 12,5 volts, la sortie alimente l'élément de régulation 1 et une entrée de commande reçoit une consigne en provenance d'un moyen de comparaison 5. Le moyen de comparaison 5 comprend un amplificateur 6 monté en comparateur dont la borne négative reçoit une tension de référence V_{réf} en provenance du module de référence 2, dont la borne positive reçoit une tension V_{comp} proportionnelle à la tension d'alimentation Vᵥ par l'intermédiaire de deux résistances 7 et 8 montées en série entre l'alimentation de tension comprise entre 5,1 et 25 volts et la masse, la borne positive de l'amplificateur 6 étant reliée au point commun entre les deux résistances 7 et 8. La sortie de l'amplificateur 6 est reliée à l'entrée de commande du moyen de commutation 4.

Dans le cas de la figure 1, on voit que le moyen de commutation 4 alimente l'élément de régulation 1 directement avec la tension d'alimentation Vᵥ. Ceci provient du fait que la tension d'alimentation Vᵥ est inférieure à 12,5 volts. Si la tension d'alimentation est supérieure à 12,5 volts, l'amplificateur 6 émet en sortie une consigne opposée. Le moyen de commutation 4 alimente alors l'élément de régulation 1 à partir de la tension divisée Vᵣ fournie par le moyen de division 3. Ainsi, l'élément de régulation 1 voit toujours en entrée une tension inférieure ou égale à 12,5 volts, tandis que le dispositif de régulation dans son ensemble voit une tension d'alimentation inférieure ou égale à 25 volts.

Sur la figure 2, on voit que le module 9 qui regroupe le moyen de division 3 et le moyen de commutation 4, est relié non seulement à la sortie de l'amplificateur 6 par lequel il reçoit un signal de commande noté V₊ par l'intermédiaire du conducteur 10. Mais, le module 9 reçoit également un signal de commande inverse V₋ que l'on obtient grâce à un inverseur 11 recevant en entrée le signal de commande V₊. La tension de comparaison V_{comp} est fournie à la borne négative de l'amplificateur 6 par le module 9, les résistances permettant d'obtenir la tension de comparaison V_{comp} pouvant également être intégrées dans le module 9. Le détail du module 9 est illustré sur la figure 3.

Pour faciliter la compréhension, on peut considérer que le module 9 est divisé en trois parties possédant des fonctionnalités différentes et séparées par des traits mixtes. Le moyen de division 3 est formé par trois résistances R12, R13 et R14 disposées en série entre une ligne fournissant la tension d'alimentation variable Vᵥ comprise entre 5,1 et 25 volts et la ligne de masse, étant entendu que la masse peut être flottante, c'est-à-dire que la tension Vᵥ s'entend prise par rapport à la masse.

La tension de comparaison V_{comp} est prélevée au point commun entre les résistances R13 et R14 et une tension divisée V_{d} est prélevée au point commun entre les résistances R12 et R13. On a donc V_{comp} = Vᵥ * R14/(R12 + R13 + R14) et V_{d} = Vᵥ * (R13 + R14)/(R12 + R13 + R14). En d'autres termes, on a k₁ =( R13 + R14)/(R12 + R13 + R14) et k₂ = R14/(R12 + R13 + R14). A titre d'exemple, on peut prendre R12 = 55 kOhms, R13 = 45 kOhms et R14 = 25 kOhms d'où il découle que V_{comp} est inférieur ou égal à 5 volts et que V_{d} est inférieur ou égal à 14 volts.

Le reste du module 9 forme le moyen de commutation 4 et peut être divisé en une partie de commutation 15 et une partie de commande de commutation 16.

La partie de commutation 15 comprend un premier transistor T17 de type MOS dont la source est reliée à l'alimentation sous la tension Vᵥ, dont le drain est relié à la sortie du module 9 qui fournit à l'élément de régulation 1 de la figure 1 une tension d'alimentation Vᵣ inférieure ou égale à 12,5 volts et dont la grille reçoit un signal de commande en provenance de la partie de commande de commutation 16 qui sera décrite plus loin. La partie de commutation 15 comprend également un second transistor T18 de type bipolaire PNP dont le collecteur est relié à la ligne d'alimentation sous la tension Vᵥ, dont la base est reliée au point commun aux résistances R12 et R13 et voit la tension V_{d} et dont l'émetteur est ici relié à un transistor bipolaire supplémentaire T19 formant un montage cascode pour pouvoir fournir un fort courant de sortie sous la tension Vᵣ. Si le courant de sortie exigé est plus faible, la présence du transistor supplémentaire T19 n'est pas nécessaire. Le transistor T19, de type NPN, a son collecteur relié à la ligne d'alimentation sous la tension Vᵥ, sa base reliée à l'émetteur du transistor T18 et son émetteur relié à la ligne de sortie de la tension Vᵣ.

On voit donc que si le transistor T17 est passant, on a Vᵣ = Vᵥ et les deux transistors bipolaires T18 et T19 sont court-circuités et donc bloqués. Au contraire, si le transistor T17 est bloqué, la tension à l'émetteur du transistor T19 est inférieure ou égale à 12,5 volts. Dès que la différence entre les tensions V_{d} et Vᵣ devient suffisante pour rendre passants les transistors T18 et T19, c'est-à-dire supérieure ou égale à 1,4 volts en général, les transistors T18 et T19 deviennent passants. On obtient ainsi une tension Vᵣ qui est égale à la tension V_{d} aux tensions base-émetteur des transistors T18 et T19 près. Plus précisément, on a Vᵣ = V_{d} - V_{BET18} - V_{BET19}. Par exemple, si à ce moment Vᵥ = 25 volts, on a V_{d} = 14 volts et Vᵣ sensiblement égal à 12,5 volts. Pour augmenter la tension de claquage des transistors T17, T18 et T19, on prévoit de les réaliser en caisson isolé. Toutefois, on remarque que la tension maximale que voient ces transistors est égale à Vᵥ - Vᵣ et ne dépasse donc pas 12,5 volts.

La partie de commande de commutation 16 sert à générer le signal de commande de la grille du transistor T17 de façon que ledit transistor T17 soit bloqué si la tension variable Vᵥ est supérieure à 12,5 volts et soit passant dans les autres cas. La partie de commande de commutation reçoit le signal de commande V₊ et le signal de commande inverse V₋ en provenance du moyen de comparaison 5 illustré sur la figure 1.

La partie de commande de commutation 16 comprend un transistor MOS T20 dont la source est connectée à la masse, dont la grille reçoit le signal de commande V₊ et dont le drain est connecté à la ligne de sortie sous la tension Vᵣ par l'intermédiaire de deux résistances en série R21 et R22.

La partie de commande de commutation 16 comprend un transistor MOS T23 du même type que le précédent dont la source est reliée à la masse, dont la grille reçoit le signal de commande inverse V₋ et dont le drain est relié à un point référencé 24. Un transistor MOS T25 a son drain relié au point 24, sa source reliée à la ligne de sortie sous la tension Vᵣ et sa grille reliée au point commun entre les résistances R21 et R22.

Un transistor bipolaire de type NPN T26 a son émetteur relié au point 24 et sa base et son collecteur court-circuités et reliés à la ligne de sortie sous la tension Vᵣ par l'intermédiaire de deux résistances R27 et R28. Un transistor bipolaire T29 de type NPN a son émetteur relié au point 24, sa base reliée au point commun entre les résistances R27 et R28 et son collecteur relié à un point référencé 30.

Trois résistances en série, R31, R32 et R33 sont disposées entre la ligne d'entrée sous la tension variable Vᵥ et le point 24. Le point 30 est le point commun entre les résistances R32 et R33. En d'autres termes, le transistor T29 est apte à court-circuiter la résistance R33 lorsqu'il est passant. Le point commun entre les résistances R31 et R32 est relié à la grille du transistor T17 de la partie de commutation 15 et lui fournit donc le signal de commande.

Le fonctionnement de la partie de commande de commutation 16 est le suivant. Si la tension Vᵥ est supérieure à 12,5 volts, le transistor T20 reçoit un signal de commande V₊ positif qui le rend passant, tandis que le transistor T23 reçoit un signal de commande inverse V₋ nul qui le bloque. La grille du transistor T25 est soumise à une tension nettement inférieure à la tension Vᵣ sur sa source. A cet effet, on peut prendre R21 = 150 kOhms et R22 = 100 kOhms. La tension au point 24 est donc égale à la tension d'alimentation Vᵣ à laquelle se rajoute la tension quasi nulle entre le drain et la source du transistor T25. La tension entre la base et l'émetteur du transistor T26 est nulle. Le transistor T26 est bloqué. Il en est de même pour le transistor T29. Il en résulte qu'un courant circule entre la ligne d'entrée à la tension Vᵥ et le point 24 par l'intermédiaires des résistances R31, R32 et R33. Toutefois, on choisit pour la résistance R31 une valeur faible par rapport à la résistance R33, par exemple de l'ordre de 10%, de façon que la tension sur la grille du transistor T 17 soit élevée et très proche de la tension variable Vᵥ. On obtient ainsi le blocage du transistor T17. A titre d'exemple, on peut prendre R31 = 30 kOhms, R32 = 45 kOhms et R33 = 300 kOhms.

Dans l'autre cas à envisager, si la tension Vᵥ est inférieure ou égale à 12,5 volts, le fonctionnement est le suivant. Le transistor T20 reçoit sur sa grille un signal de commande V₊ nul qui le bloque, tandis que le transistor T23 reçoit sur sa grille un signal de commande inverse V₋ positif qui le rend passant. La tension au point 24 est donc sensiblement nulle. Le transistor T25 a sa grille et sa source sensiblement au même potentiel et est donc bloqué. Le transistor T26 est rendu passant grâce au courant circulant à partir de la ligne de sortie à la tension Vᵣ par les résistances R28 et R27. En raison de son montage, le transistor T26 se comporte comme une diode. Il est donc passant dès que la tension Vᵣ devient supérieure à 0,7 volt.

A titre d'exemple, on peut choisir pour les résistances R27 et R28 des valeurs identiques égales à 100 kOhms. La base du transistor T29 est soumise à une tension sensiblement égale à 0,7 volt à laquelle se rajoute la moitié de la différence entre la tension Vᵣ et 0,7 volt. En d'autres termes, le transistor T29 devient passant dès que la tension Vᵣ dépasse 0,7 volt. Le transistor T29 court-circuite ainsi la résistance R33. La tension au point 30 est donc proche de zéro. La tension à la grille du transistor T17 est sensiblement égale à Vᵥ * R32/(R31 + R32) = 0,4 * Vᵥ, ce qui est suffisant pour rendre le transistor T17 passant même si la tension Vᵥ se rapproche de son seuil de 5,1 volt. Le transistor T17 court-circuite alors les transistors bipolaires T18 et T19 qui se bloquent.

Au démarrage, même si la tension variable Vᵥ est inférieure à 12,5 volts, les transistors bipolaires T18 et T19 du montage cascode, qui ne sont pas encore court-circuités par le transistor T17, sont naturellement passants. Ainsi, dans le court intervalle de temps entre l'application de la tension Vᵥ et la commutation du transistor T17, le dispositif de régulation fonctionne en division de la tension d'alimentation, ce qui garantit la sécurité de l'élément de régulation 1.

A titre d'exemple, si le dispositif de régulation reçoit au démarrage une tension Vᵥ égale à 10 volts, la base du transistor T18 est soumise à une tension de l'ordre de 5,6 volts. Il en résulte que les transistors T18 et T19 conduisent, ce qui permet d'avoir Vᵣ = 4,2 volts environ sur la ligne de sortie, provoquant la polarisation des transistors T20, T23, T25, T26, T29 et l'émission d'un signal de commande sur la grille du transistor T17 apte à le rendre passant et à court-circuiter les transistors T18 et T19, de façon que la tension Vᵣ atteigne la valeur de 10 volts.

On remarque également que les différents transistors ne sont pas soumis à des tensions supérieures à 15 volts. En effet, le transistor T20 est monté entre Vᵣ et la masse et est soumis au maximum à 12,5 volts. Le transistor T23 monté entre le point 24 et la masse peut être soumis à une tension très légèrement supérieure à 12,5 volts mais de toutes façons limitée par le fait que la résistance R33 est de forte valeur et tendra donc à limiter le courant traversant le transistor T25 lorsqu'il est passant. Le transistor T25 lorsqu'il est bloqué est soumis à la tension Vᵣ. Le transistor T26 lorsqu'il est bloqué est également soumis à la tension Vᵣ. Le transistor T29 lorsqu'il est bloqué est soumis à la tension aux bornes de la résistance R33, qui reste toujours inférieure à la différence de tension entre Vᵥ et Vᵣ et donc à 12,5 volts.

Ainsi, le moyen de commande de commutation 16 est alimenté, de façon générale, par la tension Vᵣ limitée à 12,5 volts maximum, tout en étant apte à commander la grille du transistor T 17 à une tension comprise entre 12,5 et 25 volts.

Grâce à l'invention, on peut réaliser un régulateur de tension en technologie intégrée, par exemple HF5 CMOS, Bi-CMOS ne supportant pas des tensions élevées, tandis que le régulateur sera apte à supporter des tensions nettement plus fortes, par exemple du double.

Ainsi, on peut utiliser des technologies d'intégration économiques et permettant des vitesses de fonctionnement élevées tout en ayant un régulateur compatible avec un environnement difficile susceptible de fortes surtensions.

Il est à remarquer que l'on peut augmenter la vitesse de fonctionnement du moyen de commutation en réduisant la valeur des résistances R31 et R32, de façon que les capacités de grille du transistor MOS T17 se chargent plus rapidement.

## Revendications

1. Dispositif de régulation alimenté par une tension variable Vᵥ et destiné à fournir une tension constante pour l'alimentation d'éléments consommateurs, le dispositif comprenant un élément de régulation (1) *fournissant en sortie une tension régulée*, **caractérisé par le fait qu'**il comprend un moyen de comparaison (5) de la tension variable Vᵥ à une tension de référence V_{réf}, un moyen de division (3) de la tension variable Vᵥ par un facteur k₁, et un moyen de commutation (4) apte à alimenter l'élément de régulation par une tension Vᵣ égale soit à la tension variable Vᵥ, soit à la tension variable divisée Vᵥ/k₁, le moyen de commutation étant commandé par le moyen de comparaison de façon que l'élément de régulation soit alimenté par la tension variable Vᵥ si *ladite tension variable Vᵥ est inférieure à un seuil prédéterminé* et par la tension variable divisée Vᵥ/k₁ si *ladite tension variable Vᵥ est supérieure à un seuil prédéterminé*, la tension variable Vᵥ étant susceptible de prendre des valeurs supérieures à celles que sont capables de supporter les composants actifs du dispositif.

2. Dispositif selon la revendication 1, **caractérisé par le fait que** le moyen de comparaison comprend un moyen de division de la tension variable Vᵥ par un facteur k₂ pour obtenir une tension de comparaison V_{comp} = Vᵥ/k₂, et un amplificateur (6) monté en comparateur recevant sur une entrée la tension de comparaison V_{camp} et sur l'autre entrée la tension de référence V_{réf} pour émettre en sortie un signal de commande V₊ commandant la mise en circuit fermé du mayen de commutation (4) entre la sortie du moyen de division (3) et l'élément de régulation (1) si la tension de comparaison V_{comp} est supérieure à la tension de référence V_{réf} et commandant la mise en circuit fermé du moyen de commutation (4) entre l'élément de tension d'alimentation Vᵥ et l'élément de régulation (1) si la tension de comparaison V_{comp} est inférieure à la tension de référence V_{réf}.

3. Dispositif selon la revendication 2, **caractérisé par le fait qu'**il comprend un inverseur (11) monté à la sortie de l'amplificateur pour obtenir un signal de commande inverse V₋.

4. Dispositif selon la revendication 2 ou 3, **caractérisé par le fait que** le moyen de division par le facteur k₂ comprend au moins deux résistances montées en série entre la tension variable Vᵥ et la masse.

5. Dispositif selon la revendication 4, **caractérisé par le fait que** le moyen de division par le facteur k₁ comprend au moins deux résistances montées en série entre la tension variable Vᵥ et la masse, le moyen de division par le facteur k₁ et le moyen de division par le facteur k₂ comprenant au moins une résistance commune.

6. Dispositif selon l'une quelconque des revendications précédentes, **caractérisé par le fait que** le moyen de commutation comprend un premier transistor (T17) dont une borne est connectée à l'entrée du dit moyen de commutation et voit la tension variable Vᵥ, une autre borne est connectée à la sortie du dit moyen de commutation et voit la tension Vᵣ, et une borne de commande reliée à un moyen de commande (16) générant une tension apte à rendre le premier transistor passant si la condition de tension n'est pas satisfaite ou bloqué si la condition de tension est satisfaite.

7. Dispositif selon la revendication 6, **caractérisé par le fait que** le moyen de commutation comprend au moins un deuxième transistor (T18) dont une borne est connectée à l'entrée du dit moyen de commutation et voit la tension variable Vᵥ, une autre borne est connectée à la sortie du dit moyen de commutation et voit la tension Vᵣ, et une borne de commande voit une tension de commande égale à la tension variable divisée Vᵥ/k₁ apte à bloquer le deuxième transistor si la condition de tension n'est pas satisfaite et à le rendre passant si la condition de tension est satisfaite de façon que la tension Vᵣ soit égale à la tension variable divisée Vᵥ/k₁.

8. Dispositif selon la revendication 6 ou 7, **caractérisé par le fait que** le moyen de commande du premier transistor comprend un troisième transistor (T20) commandé par une tension de sortie du moyen de comparaison et un quatrième transistor (T23) commandé par l'inverse de la dite tension de sortie du moyen de comparaison, le troisième transistor étant connecté par une borne à la masse et par une autre borne à la sortie du moyen de commutation voyant la tension Vr par l'intermédiaire de deux résistances (R21) et (R22) en série, le point commun aux dites deux résistances voyant la tension Vr si la condition de tension n'est pas satisfaite et une tension égale à Vr *R21/(R21+R22) si la condition de tension est satisfaite, le quatrième transistor étant connecté par une borne à la masse et par une autre borne à la sortie du moyen de commutation par l'intermédiaire d'un cinquième transistor (T25) dont la borne de commande est connectée au point commun aux dites deux résistances, le cinquième transistor étant passant si la condition de tension est satisfaite et bloqué si la condition de tension n'est pas satisfaite, de façon que le point commun (24) aux quatrième et cinquième transistors voit une tension sensiblement nulle si la condition de tension n'est pas satisfaite et sensiblement égale à la tension Vᵣ si la condition de tension est satisfaite.

9. Dispositif selon la revendication 8, **caractérisé par le fait que** le moyen de commande du premier transistor comprend, en outre, un sixième transistor (T26) pourvu d'une borne connectée au point commun (24) aux quatrième et cinquième transistors, l'autre borne et la borne de commande étant court-circuitées et reliées à la sortie du moyen de commutation voyant la tension Vᵣ par l'intermédiaire de deux résistances (R27) et (R28) en série, le sixième transistor étant passant si la condition de tension n'est pas satisfaite et bloqué si la condition de tension est satisfaite, le point commun aux dites deux résistances (R27) et (R28) voyant la tension Vᵣ *R27/(R27+R28) si la condition de tension n'est pas satisfaite et la tension Vᵣ si la condition de tension est satisfaite, et un septième transistor (T29) pourvu d'une borne de commande connectée au point commun aux dites deux résistances (R27) et (R28), d'une borne connectée au point commun (24) aux quatrième et cinquième transistors, et d'une autre borne connectée au point commun (24) aux quatrième et cinquième transistors par l'intermédiaire d'une résistance (R33), l'autre borne du septième transistor étant également connectée à la borne de commande du premier transistor (T17) du moyen de commutation par l'intermédiaire d'une résistance (R32), une résistance (R33) reliant la borne de commande du premier transistor et l'entrée du moyen de commutation voyant la tension variable Vᵥ, de façon que le septième transistor soit passant si la condition de tension n'est pas satisfaite, la borne de commande du premier transistor étant soumise à une tension sensiblement égale à Vᵥ*R32/(R31+R32) apte à le rendre passant et que le septième transistor soit bloqué si la condition de tension est satisfaite, la borne de commande du premier transistor étant soumise à une tension sensiblement égale à Vᵥ apte à le bloquer.

10. Procédé de régulation destiné à fournir une tension constante pour l'alimentation d'éléments consommateurs à partir d'une tension variable Vᵥ, dans lequel on compare la tension variable Vᵥ à une tension de référence V_{réf}, on divise la tension variable Vᵥ par un facteur k₁, et on alimente l'élément de régulation par une tension Vᵣ égale soit *à* la tension variable Vᵥ, soit à la tension variable divisée Vᵥ/k₁ par commutation entre les deux tensions, la commutation étant commandée en fonction de la comparaison de façon que l'élément de régulation soit alimenté par la tension variable Vv si une condition de tension n'est pas satisfaite et par la tension variable divisée Vv/k1 si la condition de tension est satisfaite, la tension variable V étant susceptible de prendre des valeurs supérieures à celles que sont capables de supporter les composants actifs du dispositif.

## Claims

1. Regulating device supplied with a variable voltage Vᵥ and intended to deliver a constant voltage for supplying consumer elements, the device comprising a regulating element (1) outputting a regulated voltage, **characterized in that** it comprises a means (5) for comparing the variable voltage Vᵥ with a reference voltage V_{ref}, a means (3) for dividing the variable voltage Vᵥ by a factor k₁, and a switching means (4) able to supply the regulating element with a voltage Vᵣ equal either to the variable voltage Vᵥ, or to the divided variable voltage Vᵥ/k₁, the switching means being controlled by the comparison means in such a way that the regulating element is supplied with the variable voltage Vᵥ if said variable voltage Vᵥ is less than a predetermined threshold and with the divided variable voltage Vᵥ/k₁ if said variable voltage Vᵥ is greater than a predetermined threshold, the variable voltage Vᵥ being prone to take values greater than those which the active components of the device are capable of supporting.

2. Device according to Claim 1, **characterized in that** the comparison means comprises a means for dividing the variable voltage Vᵥ by a factor k₂ so as to obtain a comparison voltage V_{comp} = Vᵥ/k₂, and an amplifier (6) arranged as a comparator receiving on one input the comparison voltage V_{comp} and on the other input the reference voltage V_{ref} so as to output a control signal V₊ closing the circuit of the switching means (4) between the output of the division means (3) and the regulating element (1) if the comparison voltage V_{comp} is greater than the reference voltage V_{ref} and closing the circuit of the switching means (4) between the supply voltage element Vᵥ and the regulating element (1) if the comparison voltage V_{comp} is less than the reference voltage V_{ref}.

3. Device according to Claim 2, **characterized in that** it comprises an inverter (11) arranged at the output of the amplifier so as to obtain an inverse control signal V₋.

4. Device according to Claim 2 or 3, **characterized in that** the means for dividing by the factor k₂ comprises at least two resistors arranged in series between the variable voltage Vᵥ and earth.

5. Device according to Claim 4, **characterized in that** the means for dividing by the factor k₁ comprises at least two resistors arranged in series between the variable voltage Vᵥ and earth, the means for dividing by the factor k₁ and the means for dividing by the factor k₂ comprising at least one common resistor.

6. Device according to any one of the preceding claims, **characterized in that** the switching means comprises a first transistor (T17), one terminal of which is connected to the input of the said switching means and sees the variable voltage Vᵥ, another terminal of which is connected to the output of the said switching means and sees the voltage Vᵣ, and a control terminal linked to a control means (16) generating a voltage able to turn on the first transistor if the voltage condition is not satisfied or turn off the transistor if the voltage condition is satisfied.

7. Device according to Claim 6, **characterized in that** the switching means comprises at least a second transistor (T18), one terminal of which is connected to the input of the said switching means and sees the variable voltage Vᵥ, another terminal of which is connected to the output of the said switching means and sees the voltage Vᵣ, and a control terminal sees a control voltage equal to the divided variable voltage Vᵥ/k₁ able to turn off the second transistor if the voltage condition is not satisfied and to turn it on if the voltage condition is satisfied so that the voltage Vᵣ is equal to the divided variable voltage Vᵥ/k₁.

8. Device according to Claim 6 or 7, **characterized in that** the means for controlling the first transistor comprises a third transistor (T20) controlled by an output voltage from the comparison means and a fourth transistor (T23) controlled by the inverse of the said output voltage from the comparison means, the third transistor being connected by one terminal to earth and by another terminal to the output of the switching means seeing the voltage Vᵣ by way of two resistors (R21) and (R22) in series, the common point shared by the said two resistors seeing the voltage Vᵣ if the voltage condition is not satisfied and a voltage equal to Vᵣ *R21/(R21+R22) if the voltage condition is satisfied, the fourth transistor being connected by one terminal to earth and by another terminal to the output of the switching means by way of a fifth transistor (T25) whose control terminal is connected to the common point shared by the said two resistors, the fifth transistor being on if the voltage condition is satisfied and off if the voltage condition is not satisfied, so that the common point (24) shared by the fourth and fifth transistors sees a voltage which is substantially 0 if the voltage condition is not satisfied and substantially equal to the voltage Vᵣ if the voltage condition is satisfied.

9. Device according to Claim 8, **characterized in that** the means for controlling the first transistor furthermore comprises a sixth transistor (T26) provided with a terminal connected to the common point (24) shared by the fourth and fifth transistors, the other terminal and the control terminal being short circuited and linked to the output of the switching means seeing the voltage Vᵣ by way of two resistors (R27) and (R28) in series, the sixth transistor being on if the voltage condition is not satisfied and off if the voltage condition is satisfied, the common point shared by the said two resistors (R27) and (R28) seeing the voltage Vᵣ *R27/(R27+R28) if the voltage condition is not satisfied and the voltage Vᵣ if the voltage condition is satisfied, and a seventh transistor (T29) provided with a control terminal connected to the common point shared by the said two resistors (R27) and (R28), with a terminal connected to the common point (24) shared by the fourth and fifth transistors, and with another terminal connected to the common point (24) shared by the fourth and fifth transistors by way of a resistor (R33), the other terminal of the seventh transistor also being connected to the control terminal of the first transistor (T17) of the switching means by way of a resistor (R32), a resistor (R33) linking the control terminal of the first transistor and the input of the switching means seeing the variable voltage Vᵥ, in such a way that the seventh transistor is on if the voltage condition is not satisfied, the control terminal of the first transistor being subjected to a voltage substantially equal to Vᵥ*R32/(R31+R32) able to turn it on and that the seventh transistor is off if the voltage condition is satisfied, the control terminal of the first transistor being subjected to a voltage substantially equal to Vᵥ able to turn it off.

10. Regulating process intended to provide a constant voltage for supplying consumer elements from a variable voltage Vᵥ, in which process the variable voltage Vᵥ is compared with a reference voltage V_{ref}, the variable voltage Vᵥ is divided by a factor k₁, and the regulating element is supplied with a voltage Vᵣ equal either to the variable voltage Vᵥ or to the divided variable voltage Vᵥ/k₁ by switching between the two voltages, the switching being controlled as a function of the comparison in such a way that the regulating element is supplied with the variable voltage Vᵥ if a voltage condition is not satisfied and with the divided variable voltage Vᵥ/k₁ if the voltage condition is satisfied, the variable voltage Vᵥ being prone to take values greater than those which the active components of the device are capable of supporting

## Patentansprüche

1. Regelungsvorrichtung, die mit einer variablen Spannung Vᵥ gespeist wird und dazu bestimmt ist, eine konstante Spannung für die Speisung von Verbraucherelementen zu liefern, wobei die Vorrichtung ein Regelungselement (1) enthält, das am Ausgang eine geregelte Spannung liefert, **dadurch gekennzeichnet, dass** sie eine Einrichtung (5) zum Vergleich der variablen Spannung Vᵥ mit einer Bezugsspannung V_{ref}, eine Einrichtung (3) zur Teilung der variablen Spannung Vᵥ durch einen Faktor k₁, und eine Schalteinrichtung (4) enthält, die das Regelungselement mit einer Spannung Vᵣ gleich entweder der variablen Spannung Vᵥ oder der geteilten variablen Spannung Vᵥ/k₁ speisen kann, wobei die Schalteinrichtung von der Vergleichseinrichtung so gesteuert wird, dass das Regelungselement mit der variablen Spannung Vᵥ gespeist wird, wenn die variable Spannung Vᵥ unter einem vorbestimmten Schwellwert liegt, und mit der geteilten variablen Spannung Vᵥ/k₁ gespeist wird, wenn die variable Spannung Vᵥ über einem vorbestimmten Schwellwert liegt, wobei die variable Spannung Vᵥ höhere Werte annehmen kann als diejenigen, die die aktiven Bauteile der Vorrichtung aushalten können.

2. Vorrichtung nach Anspruch 1, **dadurch gekennzeichnet, dass** die Vergleichseinrichtung eine Einrichtung zur Teilung der variablen Spannung Vᵥ durch einen Faktor k₂, um eine Vergleichsspannung V_{comp} = Vᵥ/k₂ zu erhalten, und einen als Komparator geschalteten Verstärker (6) enthält, der an einem Eingang die Vergleichsspannung V_{comp} und am anderen Eingang die Bezugsspannung V_{ref} empfängt, um am Ausgang ein Steuersignal V₊ zu senden, das die Schalteinrichtung (4) zwischen dem Ausgang der Teilungseinrichtung (3) und dem Regelungselement (1) in den geschlossenen Kreislauf steuert, wenn die Vergleichsspannung V_{comp} höher als die Bezugsspannung V_{ref} ist, und die Schalteinrichtung (4) zwischen dem Speisespannungselement Vᵥ und dem Regelungselement (1) in den geschlossenen Kreislauf steuert, wenn die Vergleichsspannung V_{comp} niedriger als die Bezugsspannung V_{ref} ist.

3. Vorrichtung nach Anspruch 2, **dadurch gekennzeichnet, dass** sie einen Inverter (11) aufweist, der am Ausgang des Verstärkers angeordnet ist, um ein inverses Steuersignal V₋ zu erhalten.

4. Vorrichtung nach Anspruch 2 oder 3, **dadurch gekennzeichnet, dass** die Teilungseinrichtung durch den Faktor k₂ mindestens zwei Widerstände aufweist, die zwischen der variablen Spannung Vᵥ und Masse in Reihe geschaltet sind.

5. Vorrichtung nach Anspruch 4, **dadurch gekennzeichnet, dass** die Teilungseinrichtung durch den Faktor k₁ mindestens zwei Widerstände aufweist, die zwischen der variablen Spannung Vᵥ und Masse in Reihe geschaltet sind, wobei die Teilungseinrichtung durch den Faktor k₁ und die Teilungseinrichtung durch den Faktor k₂ mindestens einen gemeinsamen Widerstand enthalten.

6. Vorrichtung nach einem der vorhergehenden Ansprüche, **dadurch gekennzeichnet, dass** die Schalteinrichtung einen ersten Transistor (TI7) aufweist, von dem eine Klemme mit dem Eingang der Schalteinrichtung verbunden ist und die variable Spannung Vᵥ empfängt, eine andere Klemme mit dem Ausgang der Schalteinrichtung verbunden ist und die Spannung Vᵣ empfängt, und eine Steuerklemme mit einer Steuereinrichtung (16) verbunden ist, die eine Spannung erzeugt, die den ersten Transistor leitend machen, wenn die Spannungsbedingung nicht erfüllt ist, oder ihn sperren kann, wenn die Spannungsbedingung erfüllt ist.

7. Vorrichtung nach Anspruch 6, **dadurch gekennzeichnet, dass** die Schalteinrichtung mindestens einen zweiten Transistor (T18) aufweist, von dem eine Klemme mit dem Eingang der Schalteinrichtung verbunden ist und die variable Spannung Vᵥ empfängt, eine andere Klemme mit dem Ausgang der Schalteinrichtung verbunden ist und die Spannung Vᵣ empfängt, und eine Steuerklemme eine Steuerspannung gleich der geteilten variablen Spannung Vᵥ/k₁ empfängt, die den zweiten Transistor sperren kann, wenn die Spannungsbedingung nicht erfüllt ist, und ihn leitend machen kann, wenn die Spannungsbedingung so erfüllt ist, dass die Spannung Vᵣ gleich der geteilten variablen Spannung Vᵥ/k₁ ist.

8. Vorrichtung nach Anspruch 6 oder 7, **dadurch gekennzeichnet, dass** die Steuereinrichtung des ersten Transistors einen dritten Transistor (T20), der von einer Ausgangsspannung der Vergleichseinrichtung gesteuert wird, und einen vierten Transistor (T23) enthält, der vom Kehrwert der Ausgangsspannung der Vergleichseinrichtung gesteuert wird, wobei der dritte Transistor über eine Klemme mit Masse und über eine andere Klemme mit dem Ausgang der Schalteinrichtung verbunden ist, die die Spannung Vᵣ mittels zwei in Reihe geschalteter Widerstände (R21) und (R22) empfängt, wobei der den zwei Widerständen gemeinsame Punkt die Spannung Vᵣ empfängt, wenn die Spannungsbedingung nicht erfüllt ist, und eine Spannung gleich Vᵣ *R21/(R21+R22) empfängt, wenn die Spannungsbedingung erfüllt ist, wobei der vierte Transistor über eine Klemme mit Masse und über eine andere Klemme mit dem Ausgang der Schalteinrichtung mittels eines fünften Transistors (T25) verbunden ist, dessen Steuerklemme mit dem den zwei Widerständen gemeinsamen Punkt verbunden ist, wobei der fünfte Transistor leitend ist, wenn die Spannungsbedingung erfüllt ist, und gesperrt ist, wenn die Spannungsbedingung nicht erfüllt ist, so dass der dem vierten und dem fünften Transistor gemeinsame Punkt (24) eine Spannung von im Wesentlichen null, wenn die Spannungsbedingung nicht erfüllt ist, und im Wesentlichen gleich der Spannung Vᵣ empfängt, wenn die Spannungsbedingung erfüllt ist.

9. Vorrichtung nach Anspruch 8, **dadurch gekennzeichnet, dass** die Steuereinrichtung des ersten Transistors außerdem einen sechsten Transistor (T26) enthält, der mit einer Klemme versehen ist, die mit dem dem vierten und dem fünften Transistor gemeinsamen Punkt (24) verbunden ist, während die andere Klemme und die Steuerklemme kurzgeschlossen und mit dem Ausgang der Schalteinrichtung verbunden sind, der die Spannung Vᵣ mittels zweier in Reihe geschalteter Widerstände (R27) und (R28) empfängt, wobei der sechste Transistor leitend ist, wenn die Spannungsbedingung nicht erfüllt ist, und gesperrt, wenn die Spannungsbedingung erfüllt ist, wobei der den zwei Widerständen (R27) und (R28) gemeinsame Punkt die Spannung Vᵣ *R27/(R27+R28) empfängt, wenn die Spannungsbedingung nicht erfüllt ist, und die Spannung Vᵣ empfängt, wenn die Spannungsbedingung erfüllt ist, und einen siebten Transistor (T29) enthält, der mit einer Steuerklemme, die mit dem den zwei Widerständen (R27) und (R28) gemeinsamen Punkt verbunden ist, mit einer Klemme, die mit dem dem vierten und dem fünften Transistor gemeinsamen Punkt (24) verbunden ist, und mit einer weiteren Klemme versehen ist, die mit dem dem vierten und dem fünften Transistor gemeinsamen Punkt (24) mittels eines Widerstands (R33) verbunden ist, wobei die weitere Klemme des siebten Transistors ebenfalls mit der Steuerklemme des ersten Transistors (T17) der Schalteinrichtung mittels eines Widerstands (R32) verbunden ist, wobei ein Widerstand (R33) die Steuerklemme des ersten Transistors und den Eingang der Schalteinrichtung, der die variable Spannung Vᵥ empfängt, derart verbindet, dass der siebte Transistor leitend ist, wenn die Spannungsbedingung nicht erfüllt ist, wobei die Steuerklemme des ersten Transistors einer Spannung im Wesentlichen gleich Vᵥ *R32/(R31+R32) ausgesetzt ist, die ihn leitend machen kann, und dass der siebte Transistor gesperrt ist, wenn die Spannungsbedingung erfüllt ist, wobei die Steuerklemme des ersten Transistors einer Spannung im Wesentlichen gleich Vᵥ ausgesetzt ist, die ihn sperren kann.

10. Regelungsverfahren, das dazu bestimmt ist, eine konstante Spannung für die Speisung von Verbraucherelementen ausgehend von einer variablen Spannung Vᵥ zu liefern, wobei die variable Spannung Vᵥ mit einer Bezugsspannung V_{ref} verglichen wird, die variable Spannung Vᵥ durch einen Faktor k₁ geteilt wird, und das Regelungselement mit einer Spannung Vᵣ gleich entweder der variablen Spannung Vᵥ oder gleich der geteilten variablen Spannung Vᵥ/k₁ durch Umschalten zwischen den zwei Spannungen gespeist wird, wobei die Umschaltung in Abhängigkeit vom Vergleich so gesteuert wird, dass das Regelungselement mit der variablen Spannung Vᵥ gespeist wird, wenn eine Spannungsbedingung nicht erfüllt ist, und mit der geteilten variablen Spannung Vᵥ/k₁ gespeist wird, wenn die Spannungsbedingung erfüllt ist, wobei die variable Spannung Vᵥ höhere Werte annehmen kann als diejenigen, die die aktiven Bauteile der Vorrichtung aushalten können.
